# EUROPÄISCHE PATENTSCHRIFT

(11) **EP 0 766 349 B1**
(45) Veröffentlichungstag und Bekanntmachung des Hinweises auf die Patenterteilung: **13.09.2000**
(21) Anmeldenummer: 96110940.2
(22) Anmeldetag: 06.07.1996
(51) Int. Cl.: H01R 13/658

(54) **Anschlussvorrichtung für die Telekommunikations- und Datentechnik**
Terminal device for telecommunication and data technique
Dispositif terminal pour la technique de télécommunication et de données

(30) Priorität: 29.09.1995 DE 19537531
(43) Veröffentlichungstag der Anmeldung: 02.04.1997
(73) Patentinhaber: KRONE GmbH, 14167 Berlin (DE)
(72) Erfinder: Zimmer, Sabine, Dipl.-Ing., 12437 Berlin (DE)

(56) Entgegenhaltungen:
- EP-A- 0 323 114
- EP-A- 0 524 115
- DE-C- 4 303 976
- PATENT ABSTRACTS OF JAPAN vol. 15, no. 161 (E-1060) 23. April 1991 & JP-A-03 034 275 (TOSHIBA LIGHTING & TECHNOLOGY CORP.)

## Beschreibung

Die Erfindung bezieht sich auf eine Anschlußvorrichtung für die Telekommunikations- und Datentechnik gemäß den Merkmalen des Oberbegriffes des Anspruches 1.

Eine Anschlußvorrichtung der gattungsgemäßen Art ist aus der DE 43 03 976 C1 vorbekannt. Bei dieser ist das Drahtführungsteil des Leistenhalters aus fünf miteinander durch eine V-förmige Muldenplatte verbundenen Stegplatten gebildet und zwischen zwei Stirnplatten des separaten Grundteiles aufgenommen, in dem vier Querführungen zum Einschieben von metallisierten Kabelhaltern ausgebildet sind. Diese sind auf beiden Seiten mit Rastbügeln zum Einstecken von mit Rastnasen versehenen einzelnen Schirmblechen ausgebildet, von denen jeweils vier Schirmbleche auf jeder Seite des Leistenhalters vorgesehen sind, die zwischen jeweils zwei benachbarte Stege der insgesamt fünf Stegplatten greifen. In die Aufnahmemulde des Drahtführungsteiles ist eine mit einer Mehrzahl von Kontaktelementen bestückte Anschlußleiste eingesetzt. Diese ist bodenseitig mit zwei Paaren von Klemmstegen versehen, die zusammen mit jeweils zwei Paaren von Klemmstegen auf den Außenseiten der beiden Stirnplatten des Grundteiles in Deckung bringbar sind und gemeinsam auf parallel verlaufende Profilschienen eines Gestelles, insbesondere eines 19"-Gestelles, aufrastbar sind. Ferner ist eine Frontplatte mit einer rechteckförmigen Öffnung vorgesehen, die unter Freilassung der Kontaktelemente der Anschlußleiste auf den Leistenhalter aufsetzbar ist und mit einem Rahmenteil des 19"-Gestelles verschraubbar ist.

Die vorbekannte Anschlußvorrichtung wird insbesondere in Verteilerschränke mit 19"-Festgestell eingesetzt, in das acht nebeneinander angeordnete Anschlußvorrichtungen für jeweils vier geschirmte Kabel hineinpassen, so daß insgesamt 32 Ports nebeneinander in ein 19"-Festgestell hineinpassen. Nachteilig hierbei ist die für moderne Telekommunikations- und Datentechnik zu geringe Dichte der Ports in einem 19"-Festgestell, da das Bauvolumen der vorbekannten Anschlußvorrichtungen relativ groß ist. Nachteilig ist ferner, daß die vorbekannte Anschlußvorrichtung aus einer Vielzahl von Einzelteilen besteht, so daß die Montage aufwendig ist. Regelmäßig sind eine Frontplatte, eine Anschlußleiste, ein Grundteil, ein Drahtführungsteil, vier Kabelhalter und acht Schirmbleche vorhanden, so daß insgesamt 16 Einzelteile zu montieren sind.

Der Erfindung liegt von daher die Aufgabe zugrunde, die Anschlußvorrichtung im Hinblick auf die Montage zu vereinfachen und das Bauvolumen zu verringern.

Die Lösung dieser Aufgabe ergibt sich aus den Merkmalen des Anspruches 1. Erfindungsgemäß ist der aus Grundteil und Drahtführungsteil bestehende Leistenhalter einstückig ausgebildet und die Frontplatte wird auf die beiden Stirnstegplatten des Drahtführungsteiles auf- und die Anschlußleiste zwischen die Stege der beiden Stirnstegplatten eingerastet. Ferner nehmen die Stege der beiden Stirnstegplatten des Drahtführungsteiles je ein einstückiges Schirmblech auf, das auf beiden Seiten der zwischen den Stirnstegplatten befindlichen Stegplatten angeordnet ist. Dadurch wird die Anzahl der Bauteile auf nur fünf Bauteile und damit wesentlich verringert. Ferner ist die Frontplatte unmittelbar auf die Stirnstegplatten aufgerastet, wodurch eine wesentliche Vereinfachung des Montageaufwandes resultiert. Auch wird hierdurch das Bauvolumen der Anschlußvorrichtung verringert.

Zur weiteren Vereinfachung des Bauaufwandes ist die gesamte Oberfläche des Leistenhalters aus Kunststoff mit einer elektrisch leitfähigen Metallisierung versehen,so daß die bei der vorbekannten Anschlußvorrichtung erforderlichen metallisierten Kabelhalter nicht mehr notwendig sind. Die Abschirmung der mit Schirmgeflecht versehenen Kabel steht unmittelbar in leitender Verbindung mit der Metallisierung des Leistenhalters, an dem beidseits je ein Schirmblech angebracht und kontaktiert ist.

In der bevorzugten Ausführungsform sind fünf Kabeleinführungen im Grundteil und vier Stegplatten zwischen den beiden Stirnstegplatten im Drahtführungsteil vorgesehen, so daß anstelle von nur vier Ports bei der vorbekannten Anschlußvorrichtung nunmehr fünf Ports vorhanden sind. Aufgrund der Verringerung des Bauvolumens können in eine Reihe eine 19"-Festgestells statt bisher acht nunmehr zwölf Anschlußvorrichtungen mit je fünf geschirmten Anschlußkabeln eingesetzt werden, so daß insgesamt 60 Ports gegenüber früher nur 32 Ports anschließbar sind. Die Packungsdichte bei einem 19"-Festgestell ist nahezu doppelt so groß wie mit der vorbekannten Anschlußvorrichtung.

Weitere vorteilhafte Ausgestaltungen der Erfindung ergeben sich aus den weiteren Unteransprüchen.

Die Erfindung ist nachfolgend anhand eines in den Zeichnungen dargestellten Ausführungsbeispieles einer Anschlußvorrichtung für die Telekommunikations- und Datentechnik näher erläutert. Es zeigen:
- Fig. 1: eine Seitenansicht,
- Fig. 2: einen Querschnitt mit in Steckposition befindlichem Stecker,
- Fig. 3: eine Explosionsdarstellung,
- Fig. 4: eine Seitenansicht des Leistenhalters,
- Fig. 5: eine Draufsicht auf den Leistenhalter,
- Fig. 6: eine Ansicht des Schirmbleches und
- Fig. 7: eine Seitenansicht des Schirmbleches.

Die Anschlußvorrichtung für die Telekommunikations- und Datentechnik umfaßt eine Anschlußleiste 2, zwei Schirmbleche 3, einen Leistenhalter 5 aus einem U-förmigen Drahtführungsteil 6 mit vier Stegplatten 7 und zwei Stirnstegplatten 8 sowie ein Grundteil 10. Der Leistenhalter 5 ist aus dem Grundteil 10 und dem Drahtführungsteil 6 einstückig aus Kunststoff ausgeformt. Die Oberfläche des Leistenhalters 5 ist elektrisch leitend metallisiert. Der Leistenhalter 5 kann zusammen mit der eingesetzten Anschlußleiste 2 mittels angeformter Klemmstücke 11,12 auf nicht näher dargestellte, parallele Profilschienen aufgerastet werden. Eine aufrastbare Frontplatte 13 schließt die Anschlußvorrichtung ab. Durch eine rechteckige Öffnung 14 in der Frontplatte 13 sind Stecker 15 mittels Steckerzungen 16 in die Anschlußleiste 2 einsteckbar.

Der aus Kunststoff einstückig hergestellte und elektrisch leitend metallisierte Leistenhalter 5 umfaßt in seinem Drahtführungsteil 6 vier im Abstand voneinander befindliche Stegplatten 7, deren Basis 17 jeweils aus dem Grundteil 10 hervorsteht und deren seitliche Stege 18 den bodenseitigen Teil der Anschlußleiste 2 beidseits zwischen sich einschließen. Die freien Enden der Stege 18 der Stegplatten 7 sind zur Bildung von Federarmen 19 geschlitzt ausgebildet, wobei die Federarme 19 die Schirmbleche 3 federnd beaufschlagen. Mittig zwischen den Stegen 18 sind Stützstege 20 zur Auflage der Rückseite 21 der Anschlußleiste 2 ausgebildet, wobei die Stützstege 20 der beiden mittleren Stegplatten 7 mit Ausnehmungen 22 zum Eingriff eines auf der Rückseite 21 der Anschlußleiste 2 angeformten Drahtführungsbügels 23 versehen sind.

Die Stirnstegplatten 8 an den beiden stirnseitigen Enden des Drahtführungsteiles 6 sind mit zwei seitlichen Stegen 26 versehen, zwischen denen die Anschluß leiste 2 eingerastet ist. Die freien Enden der Stege 26 sind mit Rasteinrichtungen 25 aus Aufnahmeöffnungen 28 und in diesen ausgebildeten Hakennasen 29 zum Aufrasten der Frontplatte 13 versehen. Die Rasteinrichtungen 24 der Frontplatte 13 bestehen aus auf deren Rückseite angeordneten Hakenstegen 27,die in die Aufnahmeöffnungen 28 ein- und die Hakennasen 29 hintergreifen. Auf diese Weise können die insgesamt vier unter der Frontplatte 13 angeformten Hakenstege 27 eine Verrastung der Frontplatte 13 mit dem Leistenhalter 5 bewirken. Zwischen den endseitig paarweise angebrachten Hakenstegen 27 sind auf der Unterseite der Frontplatte 13 parallele Führungsstege 30 ausgebildet, die zur Lagesicherung in die Anschlußleiste 2 eingreifen.

Die Anschlußleiste 2 ist mit den über die Rückseite 21 vorstehenden Klemmstücken 12 und der Leistenhalter 5 mit den entsprechend angepaßten Klemmstücken 11 zum Aufklemmen auf die nicht dargestellten Stangenprofile versehen. Die Klemmstücke 11 sind auf den Unterseiten der Stege 26 der Stirnstegplatten 8 des Leistenhalters 5 angeordnet. Aufgrund der einstückigen Ausbildung des Leistenhalters 5 aus Drahtführungsteil 6 und Grundteil 10 bilden die Stirnstegplatten 8 zugleich die Stirnplatten 24 des Grundteiles 10. Dieses weist eine durch fünf Kabeleinführungen 31 gebildete Rückwand 32 auf, wobei die Kabeleinführungen 31 räumlich versetzt zueinander abwechselnd angeordnet sind (Fig. 5). In den Kabeleinführungen 31 sind kegelförmige Kabelhalter 33 mittels ineinandergreifender Rasten 34 verrastbar, durch welche die fünf mehradrigen, abgeschirmten Kabel 35 eingeführt werden, wobei die Abschirmung 36 um die kegelförmigen Enden der Kabelhalter 33 herumgelegt und mit der metallisierten Oberfläche des Leistenhalters 5 in elektrisch leitende Verbindung gebracht wird.

Die einzelnen Kabeladern 37 sind zwischen zwei Stegplatten 7 bzw. einer Stegplatte 7 und einer Stirnstegplatte 8 zur Anschlußleiste 2 geführt, in der eine Mehrzahl von nicht dargestellten Kontaktelementen zum Anschluß der Kabeladern 37 der fünf, mit Schirmgeflecht 36 versehenen Kabel 35 angeordnet ist. Die einzelnen Kabel 35 sind in nicht dargestellter Weise an die zugehörigen Kontaktelemente angeschlossen.

Auf jeder Seite des Drahtführungsteiles 6 des Leistenhalters 5 ist je ein Schirmblech 3 mittels angeformter Rastnasen 38 in Rastbügeln 9 am Drahtführungsteil 5 gelagert und mittels weiterer Rastelemente 39 mit Rastnasen 4 an den Innenseiten der Stirnstegplatten 8 verrastet. Jedes einstückige metallische Schirmblech 3 weist einen plattenförmigen Mittelteil 40 auf, der sich zwischen den beiden Stirnstegplatten 8 erstreckt und unmittelbar an den Federarmen 19 der Stege 18 der Stegplatten 7 federnd zur Anlage kommt. Die freie Stirnseite eines jeden Schirmbleches 3 ist mit fünf Gruppen von jeweils drei abwechselnd gegenläufig gebogenen Schirmabgriffen 41 versehen, welche über die Frontseite der Anschlußleiste 2 durch die Öffnung 14 in der Frontplatte 13 herausragen und mit entsprechenden Schirmabgriffen 42 der Stecker 15 in leitende Verbindung bringbar sind. Zur Aufnahme der Stecker 15 sind auf dem einen freien Rand der Öffnung 14 der Frontplatte 13 Aufnahmemulden 43 auf der Innenseite einer die Frontplatte 13 überragenden Stegplatte 44 ausgebildet. Auf dem gegenüberliegenden Randsteg 45 der Öffnung 14 der Frontplatte 13 sind nicht dargestellte Steckerreiter aufsteckbar, denen Steckzungen derart zugeordnet sind, daß nur bestimmte Stecker 15 bei dem jeweiligen Steckerreiter in die Anschlußleiste 2 einsteckbar sind.

Die Anschlußvorrichtung besteht zur leichten Montage aus nur fünf Einzelteilen, nämlich der Frontplatte 13, der Anschlußleiste 2, dem Leistenhalter 5 und den beiden Schirmblechen 3. Die elektrisch leitende Metallisierung des Leistenhalters 5 bewirkt, daß die Abschirmung der in der Anschlußleiste 2 befindlichen Kontaktelemente vom Schirmgeflecht der zugeführten fünf Kabel 35 über die beiden seitlichen Schirmbleche 3 ohne Unterbrechung auf die Abschirmung der Stecker 15 weitergeleitet wird,so daß ein Potentialausgleich erfolgt.

## Patentansprüche

1. Anschlußvorrichtung für die Telekommunikations- und Datentechnik, aus einer mit Kontaktelementen bestückten Anschlußleiste (2) zum Anschluß der Kabeladern (37) mehrerer, mit Schirmgeflecht (36) versehener Kabel (35), aus einem aus Grundteil (10) und Drahtführungsteil (6) aus Kunststoff gebildeten Leistenhalter (5) mit mehreren zueinander parallelen, seitliche Stege (18) umfassenden Stegplatten (7) zur Drahtführung und zur Aufnahme der Anschlußleiste (2) zwischen den seitlichen Stegen (18), aus auf beiden Seiten des Drahtführungsteiles (6) angeordneten metallischen Schirmblechen (3) und aus einer die Anschlußleiste (2) und das Drahtführungsteil (6) abschließenden Frontplatte (13),
**dadurch gekennzeichnet,**
daß der Leistenhalter (5) aus Grundteil (10) und Drahtführungsteil (6) einstückig ausgebildet ist, daß die Stegplatten (7) an den stirnseitigen Enden des Drahtführungsteiles (6) als Stirnstegplatten (8) mit zwei seitlichen Stegen (26) zum Einsetzen der Anschlußleiste (2) und mit Rasteinrichtungen (25) zum Aufrasten der Frontplatte (13) ausgebildet sind und daß parallel zu den Längsseiten der Anschlußleiste (2) und auf den Stegplatten (7) zwischen den beiden Stirnstegplatten (8) des Drahtführungsteiles (6) die metallischen Schirmbleche (3) aufgenommen und je einstückig gebildet sind.

2. Anschlußvorrichtung nach Anspruch 1, dadurch gekennzeichnet, daß die Oberfläche des Leistenhalters (5) aus Kunststoff mit einer elektrisch leitfähigen Metallisierung versehen ist.

3. Anschlußvorrichtung nach Anspruch 1 oder 2, dadurch gekennzeichnet, daß fünf Kabeleinführungen (31) im Grundteil (10) und vier Stegplatten (7) zwischen den beiden Stirnstegplatten (8) im Drahtführungsteil (6) angeordnet sind.

4. Anschlußvorrichtung nach einem der Ansprüche 1 bis 3, dadurch gekennzeichnet, daß die Rückseite der Frontplatte (13) mit Hakenstegen (27) und die freien Enden der Stege (26) der Stirnstegplatten (8) mit in Aufnahmeöffnungen (28) angeordneten Hakennasen (29) zum Hintergreifen der Hakenstege (27) versehen sind, welche als die Rasteinrichtungen (25) zum Aufrasten der Frontplatte dienen.

5. Anschlußvorrichtung nach einem der Ansprüche 1 bis 4, wobei die Anschlußleiste (2) mit über die Rückseite (21) vorstehenden Klemmstücken (12) und der Leistenhalter (5) mit Klemmstücken (11) zum Aufklemmen auf Stangenprofile versehen sind, dadurch gekennzeichnet, daß die Klemmstücke (11) des Leistenhalters auf den Unterseiten der Stirnstegplatten (8) angeordnet sind.

6. Anschlußvorrichtung nach einem der Ansprüche 1 bis 5, dadurch gekennzeichnet, daß die Stegplatten (7) mit mittig zwischen den Stegen (18) angebrachten Stützstegen (20) zur Auflage der Rückseite (21) der Anschlußleiste (2) und die Stützstege (20) der beiden mittleren Stegplatten (7) mit Ausnehmungen (22) zum Eingriff eines Drahtführungsbügels (23) ausgebildet sind, der an der Unterseite (21) der Anschlußleiste (2) angeformt ist.

7. Anschlußvorrichtung nach einem der Ansprüche 1 bis 6, dadurch gekennzeichnet, daß die freien Enden der Stege (18) der Stegplatten (7) zur Bildung von Federarmen (19) geschlitzt ausgebildet sind.

## Claims

1. Connecting apparatus for telecommunications and data technology, comprising a strip connector (2), fitted with contact elements, for connection of the cable conductors (37) of a plurality of cables (35) provided with a screening mesh (36), a strip holder (5) which is formed from a base part (10) and a wire guide part (6) composed of plastic and having a plurality of mutually parallel web panels (7), comprising side webs (18), for wire guidance and for holding the strip connector (2) between the side webs (18), metallic screening plates (3) arranged on both sides of the wire guide part (6), and a front panel (13) which closes the strip connector (2) and the wire guide part (6),
characterized
in that the strip holder (5) is formed integrally from the base part (10) and the wire guide part (6), in that the web panels (7) are designed at the ends of the wire guide part (6) as end web panels (8) having two side webs (26) for insertion of the strip connector (2) and having latching devices (25) for the front panel (13) to latch onto, and in that the metallic screening plates (3) are held, and are in each case integrally formed, parallel to the long sides of the strip connector (2) and on the web panels (7) between the two end web panels (8) of the wire guide part (6).

2. Connecting apparatus according to Claim 1, characterized in that the surface of the plastic strip holder (5) is provided with electrically conductive metallization.

3. Connecting apparatus according to Claim 1 or 2, characterized in that five cable entries (31) are arranged in the base part (10), and four web panels (7) are arranged between the two end web panels (8) in the wire guide part (6).

4. Connecting apparatus according to one of Claims 1 to 3, characterized in that the rear side of the front panel (13) is provided with hook webs (27), and the free ends of the webs (26) of the end web panels (8) are provided with hook tabs (29) arranged in the retaining openings (28), for the hook webs (27) to engage behind, which hook webs (27) are used as the latching devices (25) for latching on the front panel.

5. Connecting apparatus according to one of Claims 1 to 4, in which the strip connector (2) is provided with clamping pieces (12) that project beyond the rear side (21), and the strip holder (5) is provided with clamping pieces (11) for clamping onto rod profiles, characterized in that the clamping pieces (11) of the strip holder are arranged on the bottom faces of the end web panels (8).

6. Connecting apparatus according to one of Claims 1 to 5, characterized in that the web panels (7) are formed with supporting webs (20), fitted centrally between the webs (18), for the rear side (21) of the strip connector (2) to rest on, and the supporting webs (20) of the two central web panels (7) are formed with recesses (22) for a wire guide clip (23) to engage in, which, wire guide clip (23) is integrally formed on the bottom face (21) of the strip connector (2).

7. Connecting apparatus according to one of Claims 1 to 6, characterized in that the free ends of the webs (18) of the web panels (7) are slotted in order to form spring arms (19).

## Revendications

1. Dispositif de connexion pour la technique de télécommunication et de données, constitué d'une réglette de raccordement (2) garnie d'éléments de contact, pour connecter les conducteurs (37) de plusieurs câbles (35) pourvus de tressages de blindage (36), d'un support (5) de réglette en plastique formé d'une partie de base (10) et d'une partie de guidage de fil (6), muni de plusieurs plaques à pattes (7) parallèles les unes aux autres, comprenant des pattes latérales (18), pour le guidage des fils et pour la réception de la réglette de raccordement (2) entre les pattes latérales (18), de plaques de blindage métalliques (3) disposées des deux côtés de la partie (6) de guidage des fils et d'une plaque frontale (13) fermant la réglette de raccordement (2) et la partie (6) de guidage des fils, **caractérisé en ce que** le support (5) de réglette constitué de la partie de base (10) et de la partie (6) de guidage des fils est formé d'une pièce, en ce que les plaques à pattes (7) sont formées sur les extrémités frontales de la partie (6) de guidage des fils en tant que plaques à pattes frontales (8) avec deux pattes latérales (26) pour l'insertion de la réglette de raccordement (2) et avec des dispositifs d'encliquetage (25) pour l'encliquetage de la plaque frontale (13), et en ce que parallèlement aux côtés longitudinaux de la reglette de raccordement (2) et sur les plaques à pattes (7) entre les deux plaques à pattes frontales (8) de la partie (6) de guidage des fils, les plaques de blindage métalliques (3) sont reçues et formées d'une pièce.

2. Dispositif de connexion selon la revendication 1, caractérisé en ce que la surface du support (5) de réglette est en plastique garni d'une métallisation conductrice de l'électricité.

3. Dispositif de connexion selon la revendication 1 ou 2, caractérisé en ce que cinq entrées de câble (31) sont disposées dans la partie de base (10) et quatre plaques à pattes (7) sont disposées entre les deux plaques à pattes frontales (8) dans la partie (6) de guidage des fils.

4. Dispositif de connexion selon l'une quelconque des revendications 1 à 3, caractérisé en ce que la partie arrière de la plaque frontale (13) est pourvue d'ergots d'accrochage (27) et les extrémités libres des pattes (26) des plaques à pattes frontales (8) sont pourvues de nez d'accrochage (29) disposés dans des ouvertures de réception (28), pour venir en prise par l'arrière avec les ergots d'accrochage (27) qui servent de dispositifs d'encliquetage (25) pour l'encliquetage de la plaque frontale.

5. Dispositif de connexion selon l'une quelconque des revendications 1 à 4, dans lequel la réglette de raccordement (2) est pourvue de pièces de serrage (12) saillant depuis la partie arrière (21) et le support (5) de réglette est pourvu de pièces de serrage (11) pour s'engager par serrage sur des barres profilées, caractérisé en ce que les pièces de serrage (11) du support de réglette sont disposées sur la partie inférieure des plaques à pattes frontales (8).

6. Dispositif de connexion selon l'une quelconque des revendications 1 à 5, caractérisé en ce que les plaques à pattes (7) sont formées avec des pattes de support (20) montées au milieu entre les pattes (18), pour supporter la partie arrière (21) de la réglette de raccordement (2) et les pattes de support (20) des deux plaques à pattes (7) centrales sont pourvues d'évidements (22) pour venir en prise avec un arceau de guidage des fils (23) formé sur la partie arrière (21) de la réglette de raccordement (2).

7. Dispositif de connexion selon l'une quelconque des revendications 1 à 6, caractérisé en ce que les extrémités libres des pattes (18) des plaques à pattes (7) ont une configuration fendue pour former des bras de ressort (19).
